# EUROPÄISCHE PATENTANMELDUNG

(11) **EP 0 576 852 A1**
(43) Veröffentlichungstag der Anmeldung: **05.01.1994**
(21) Anmeldenummer: 93108897.5
(22) Anmeldetag: 03.06.1993
(51) Int. Cl.: B61D 3/20, B61D 45/00, B61F 1/08

(54) **Zweiachsiger Eisenbahngüterwagen**

(30) Priorität: 27.06.1992 DE 9208645 U; 27.06.1992 DE 9208644 U
(71) Anmelder: Waggonfabrik Talbot GmbH & Co.KG, D-52070 Aachen (DE)
(72) Erfinder: Tandetzki, Hans, W-5120 Herzogenrath (DE)
(74) Vertreter: Stenger, Watzke & Ring Patentanwälte

(57) **Zusammenfassung**

Die Erfindung betrifft einen zweiachsigen Eisenbahngüterwagen für den Transport von Containern und/oder Wechselbehältern mit zwei äußeren Langträgern (2), mindestens einem mittleren Langträger (3,4) und die Langträger (2) verbindenden Querträgern (6,7,8), wobei zumindest einige Querträger (6,7,8) mit Tragzapfen (11) zur Festlegung der Container und/oder Wechselbehälter ausgestattet sind. Um auch überhohe Ladeeinheiten transportieren zu können, sind die Langträger (2,4) zur Bildung einer gegenüber einer hochliegenden Ladeebene (L₁) über den Radsätzen (1) abgesenkten Tiefladeebene (L₂) zwischen den Radsätzen (1) nach unten abgekröpft und sind im Bereich dieser Tiefladeebene mindestens zwei aus einem Steg (9a) mit zwei Schenkeln (9b) bestehende Querträger (9) angeordnet, die um eine waagerechte, an den Schenkelenden angreifende Achse (10) zwischen einer waagerechten, unterhalb der Tiefladeebene (L₂) liegenden Stellung und einer senkrechten Stellung verschwenkbar sind, in der eine Auflagefläche des Steges (9a) dieser Querträger (9) mit der hochliegenden Ladeebene (L₁) des Eisenbahngüterwagens fluchtet.

## Beschreibung

Die Erfindung betrifft einen zweiachsigen Eisenbahngüterwagen für den Transport von Containern und/oder Wechselbehältern mit zwei äußeren Langträgern, mindestens einem mittleren Langträger und die Langträger verbindenden Querträgern, wobei zumindest einige Querträger mit Tragzapfen zur Festlegung der Container und/oder Wechselbehälter ausgestattet sind.

Derartige zweiachsige Eisenbahngüterwagen mit 920mm Raddurchmesser sind in verschiedenen Ausführungen bekannt. Der Erfindung liegt die **Aufgabe** zugrunde, diese bekannten Eisenbahngüterwagen derart weiterzubilden, daß sie auch für den Transport überhoher Ladeeinheiten (Containern oder Wechselbehältern) geeignet sind.

Die **Lösung** dieser Aufgabenstellung durch die Erfindung ist dadurch gekennzeichnet, daß die Langträger zur Bildung einer gegenüber einer hochliegenden Ladeebene über den Radsätzen abgesenkten Tiefladeebene zwischen den Radsätzen nach unten abgekröpft sind und daß im Bereich dieser Tiefladeebene mindestens zwei aus einem Steg mit zwei Schenkeln bestehende Querträger angeordnet sind, die um eine waagerechte, an den Schenkelenden angreifende Achse zwischen einer waagerechten, unterhalb der Tiefladeebene liegenden Stellung und einer senkrechten Stellung verschwenkbar sind, in der eine Auflagefläche des Steges dieser Querträger mit der hochliegenden Ladeebene des Eisenbahngüterwagens fluchtet.

Durch diese erfindungsgemäße Weiterbildung eines zweiachsigen Eisenbahngüterwagens mit 920mm Raddurchmesser wird es möglich, nicht nur normal hohe Ladeeinheiten auf der hochliegenden, im mittleren Bereich des Eisenbahngüterwagens durch die hochgeschwenkten Querträger gebildeten Ladeebene zu transportieren, sondern auch überhohe Ladeeinheiten, die auf die zwischen den Radsätzen gebildete Tiefladeebene passen. In diesem Fall sind die verschwenkbaren Querträger in ihre waagerechte Stellung verschwenkt, so daß sie insgesamt unterhalb der Tiefladeebene liegen.

Während es bisher bei zweiachsigen Eisenbahngüterwagen mit 920mm Raddurchmesser lediglich möglich war, auf der hochliegenden, 1180mm über der Schienenoberkante liegenden Ladeebene Ladeeinheiten bis zu einer Höhe von 2670mm auf dem europäischen Huckepack-Eisenbahnnetz der Kode-Nummer C 22 zu transportieren, wird mit der erfindungsgemäßen Ausbildung die Möglichkeit geschaffen, auf der maximal 700mm über der Schienenoberkante liegenden Tiefladeebene Ladeeinheiten bis zu einer Höhe von mindestens 3150mm zu transportieren. Durch die Zulassung von zweiachsigen Eisenbahngüterwagen mit einem Achsabstand bis zu 10m können überhohe Ladeeinheiten bis zu 8,25m Länge transportiert werden.

Bei einer bevorzugten Ausführungsform der Erfindung sind die Langträger außer durch endseitig angeordnete Kopfträger und die mindestens zwei verschwenkbaren Querträger durch mindestens zwei Querträger im Bereich jedes Radsatzes, zwei Querträger im Abkröpfungsbereich und drei Querträger im Bereich der Tiefladeebene verbunden, von denen einer in der Wagenmitte angeordnet ist. Hierdurch ergibt sich auch bei einer Länge des Eisenbahngüterwagens über Puffer größer als 15,5m die erforderliche Torsionsfestigkeit des Eisenbahngüterwagens und damit die notwendige Sicherheit gegen Entgleisen.

Bei den erfindungsgemäßen zweiachsigen Eisenbahngüterwagen, deren Radsätze mittels Federböcken am Fahrzeuguntergestell aufgehängt sind, kann durch die Wahl geeigneter Werkstoffe und Profile ein Fahrzeuguntergestell mit der erforderlichen Torsionsfestigkeit bei minimalem Eigengewicht geschaffen werden, welches die notwendige Sicherheit gegen Entgleisen auch bei großer Wagenlänge und großem Radstand garantiert. Um bei diesen Eisenbahngüterwagen mit üblicher Laufwerksanbindung über eine Tragfeder sowie Federschaken und Federböcke ungünstige Krafteinleitungen in den Abkröpfungsbereich des Fahrzeuguntergestells zu vermeiden, werden gemäß einem weiteren Merkmal der Erfindung die jeweils zur Wagenmitte hin liegenden inneren Federböcke jedes Radsatzes an zwei versetzt übereinanderliegenden Querträgern des Fahrzeuguntergestells abgestützt, welche die äußeren Langträger im Abkröpfungsbereich miteinander verbinden.

Im Gegensatz zu einer Abstützung des Federbockes an nur einem Querträger, die zu einer Torsionsbelastung dieses Querträgers führt, wird bei dieser erfindungsgemäßen Abstützung des inneren Federbockes an zwei im Abkröpfungsbereich versetzt übereinanderliegenden Querträgern des Fahrzeuguntergestells die Einleitung eines Drehmomentes in das Fahrzeuguntergestell durch den inneren Federbock vermieden. Statt dessen werden von den inneren Federböcken ausschließlich Biegekräfte auf die beiden übereinanderliegenden Querträger übertragen, so daß das Fahrzeuguntergestell im Abkröpfungsbereich der äußeren Langträger kostengünstiger gestaltet werden kann, ohne hierdurch die Tragfähigkeit und Torsionsfestigkeit des Fahrzeuguntergestells nachteilig zu beeinträchtigen.

Bei einer bevorzugten Ausführungsform der Erfindung werden die im Abkröpfungsbereich angeordneten, mit den inneren Federböcken verbundenen Querträger als Hohlträger ausgebildet.

Um überhohe Ladeeinheiten auch mittels eines Greifzangengeschirrs verladen zu können, werden gemäß einem weiteren Merkmal der Erfindung die äußeren Langträger in einem Abstand voneinander angeordnet, der größer als die größte Breite der zu verladenden Container oder Wechselbehälter ist. Dieser beträgt vorzugsweise 2680mm, so daß überhohe 20-Fuß-Container und Wechselbehälter der Größe 3 mit 8,05m Länge auf der Tiefladeebene innerhalb des vorgeschriebenen Begrenzungsprofils transportiert werden können.

Damit anstelle einer Ladeeinheit bis 14,9m (49 Fuß) oder zweier Ladeeinheiten bis zu 7,42m (20 Fuß) auch 30- und 40Fuß-Container bzw. entsprechende Wechselbehälter transportiert werden können, wird mit der Erfindung schließlich vorgeschlagen, die Tragzapfen - auch an den verschwenkbaren Querträgern - versenkbar auszubilden, so daß sie bei Nichtgebrauch aus der jeweiligen Ladeebene entfernt werden können.

Auf der Zeichnung ist ein Ausführungsbeispiel des erfindungsgemäßen Eisenbahngüterwagens und seiner Radsatzaufhängung dargestellt, und zwar zeigen:
- Fig. 1: eine Seitenansicht des Eisenbahngüterwagens,
- Fig. 2: eine Draufsicht auf den Eisenbahngüterwagen gemäß Fig. 1,
- Fig. 3: einen Querschnitt durch den Eisenbahngüterwagen gemäß der Schnittlinie III-III in Fig. 2,
- Fig. 4: einen weiteren Querschnitt durch den Eisenbahngüterwagen gemäß der Schnittlinie IV-IV in Fig. 2,
- Fig. 5: eine Darstellung der Belademöglichkeit des erfindungsgemäßen Eisenbahngüterwagens und
- Fig. 6: eine vergrößerte Teilansicht dieses Eisenbahngüterwagens im Bereich eines Radsatzes.

Der zweiachsige, mit zwei Radsätzen 1 ausgestattete Eisenbahngüterwagen hat zwei äußere, geradlinig durchgehende Langträger 2, die zwischen den Radsätzen 1 nach unten abgekröpft sind und demzufolge mit ihrem mittleren Bereich eine gegenüber der normalen Ladeebene L₁ eine abgesenkte Tiefladeebene L₂ bilden. Bei einer bevorzugten Ausführung liegt die normale Ladeebene L₁ bei der Verwendung von Laufwerken mit 920mm Raddurchmesser 1180mm über der Schienenoberkante SO. Die Tiefladeebene L₂ liegt dagegen 700mm über der Schienenoberkante SO. Diese unterschiedlichen Höhen der Ladeebenen L₁ und L₂ sind auch bei einem Vergleich der Fig. 3 und 4 gut erkennbar.

Beim Ausführungsbeispiel umfaßt der Eisenbahngüterwagen im Bereich der normalen Ladeebene L₁ oberhalb der Radsätze 1 zwei mittleren Langträger 3, wogegen im Bereich der Tiefladeebene L₂ nur ein mittlerer Langträger 4 angeordnet ist. Alle diese Langträger 2,3 und 4 werden miteinander durch eine Mehrzahl von Querträgern sowie endseitig durch Kopfträger 5 verbunden.

Wie insbesondere die Fig. 2 zeigt, erfolgt beim Ausführungsbeispiel eine Verbindung der beiden äußeren Langträger 2 mit den mittleren Langträgern 3 im Bereich der Radsätze 1 durch zwei Querträger 6. Auch in jedem Übergangsbereich zwischen der normalen Ladeebene L₁ und der Tiefladeebene L₂ sind jeweils zwei Querträger 7 angeordnet. Im Bereich der Tiefladeebene L₂ sind die äußeren Langträger 2 mit dem mittleren Langträger 4 durch insgesamt drei Querträger 8 verbunden, von denen der mittlere in Wagenmitte liegt. Alle diese Querträger 6,7 und 8 sind starr mit den äußeren Langträgern 2 und den mittleren Langträgern 3 bzw. 4 verbunden.

Auf jeder Seite des in Wagenmitte liegenden Querträgers 8 ist jeweils ein weiterer Querträger 9 angeordnet, der insgesamt U-förmig ausgeführt ist und demzufolge einen Steg 9a und zwei Schenkel 9b umfaßt. An den vom Steg 9a abgewandten Enden der Schenkel 9b ist jeder dieser Querträger 9 um eine waagerechte Achse 10 verschwenkbar, die in Fig. 2 eingezeichnet ist. Auf diese Weise kann jeder Querträger 9 aus seiner senkrechten, in Fig. 1 gezeichneten Stellung um 90° in eine waagerechte Stellung verschwenkt werden, wie die Pfeile in Fig. 1 andeuten.

Um die mit dem voranstehend beschriebenen Eisenbahngüterwagen zu transportierenden Container und/oder Wechselbehälter auf der Ladeebene L₁ oder L₂ festlegen zu können, sind Tragzapfen 11 angeordnet, die in der Seitenansicht in Fig. 1 dargestellt, in der Draufsicht nach Fig. 2 lediglich durch Kreuze angedeutet sind. Diese Tragzapfen 11 sind vorzugsweise versenkbar oder wegschwenkbar ausgeführt, um bei Nichtgebrauch das Beladen des Eisenbahngüterwagens nicht zu behindern.

Mit dem Eisenbahngüterwagen können auf der normalen Ladeebene L₁ normal hohe Ladeeinheiten (Container oder Wechselbehälter) transportiert werden. In diesem Fall werden die verschwenkbaren Querträger 9 in die in Fig. 1 dargestellte senkrechte Stellung verschwenkt, so daß sie das jeweils innenliegende Ende eines Containers oder Wechselbehälters abstützen. Sollen überhohe Container oder Wechselbehälter transportiert werden, werden diese Querträger 9 aus ihrer in der Fig. 1 dargestellten Wirkstellung in eine Ruhestellung verschwenkt, in der sie unterhalb der Tiefladeebene L₂ liegen. In dieser Stellung kann die Tiefladeebene L₂ des Eisenbahngüterwagens mit überhohen Ladeeinheiten beladen werden.

Die Übersicht in Fig. 5 zeigt verschiedene Möglichkeiten für die Beladung des Eisenbahngüterwagens. Sie läßt erkennen, daß auf der Tiefladeebene L₂ ein überhoher 20-Fuß-Container bzw. ein Wechselbehälter der Größe 3 mit 8,05m Länge transportiert werden kann, wobei diese Ladeeinheiten gemäß Fig. 4 innerhalb des Begrenzungsprofils liegen. Auf der normalen Ladeebene L₁ lassen sich entweder zwei 20-Fuß-Container oder zwei Wechselbehälter der Größen 1 oder 2 bis zu 7,42m Länge bzw. jeweils ein Container mit einer Länge zwischen 30 und 49 Fuß bzw. ein Wechselbehälter der Größe 3a oder 4 bis zu einer Länge von 14,9m transportieren.

Gemäß Fig. 6 ist jeder Radsatz 1 endseitig in einem Achslagergehäuse 12 gelagert, das in senkrechter Richtung zwischen zwei Achshaltern 13 geführt und an der Unterseite einer Tragfeder 14 befestigt ist. Diese Tragfeder 14 ist an jedem Ende über Federschaken 15 an einem Federbock 16 bzw. 17 aufgehängt. Diese Federböcke 16 und 17 sind mit dem Fahrzeuguntergestell verbunden.

Während der äußere, zum Ende des Fahrzeuguntergestells hin liegende Federbock 16 an der Unterseite eines Querträgers 6 angeordnet ist, stützt sich jeder jeweils zur Wagenmitte hin liegende innere Federbock 17 an den beiden im Abkröpfungsbereich der äußeren Langträger 2 liegenden Querträgern 7 ab. Hierdurch werden diese versetzt übereinanderliegenden Querträger 7 ausschließlich auf Biegung beansprucht. Es wird somit vermieden, daß im Abkröpfungsbereich der äußeren Langträger 2 Torsionsmomente in das Fahrzeuguntergestell eingeleitet werden.

Wie insbesondere aus Fig. 6 hervorgeht, sind die Querträger 6 und 7 als Hohlträger ausgebildet, so daß mit geringen Abmessungen und geringem Gewicht eine hohe Torsionsfestigkeit des Fahrzeuguntergestells erzielt wird.

### Bezugszeichenliste

- 1: Radsatz
- 2: äußerer Langträger
- 3: mittlerer Langträger
- 4: mittlerer Langträger
- 5: Kopfträger
- 6: Querträger
- 7: Querträger
- 8: Querträger
- 9: Querträger
- 9a: Steg
- 9b: Schenkel
- 10: Achse
- 11: Tragzapfen
- 12: Achslagergehäuse
- 13: Achshalter
- 14: Tragfeder
- 15: Federschake
- 16: Federbock
- 17: Federbock
- L₁: normale Ladeebene
- L₂: Tiefladeebene
- SO: Schienenoberkante

## Patentansprüche

1. Zweiachsiger Eisenbahngüterwagen für den Transport von Containern und/oder Wechselbehältern mit zwei äußeren Langträgern, mindestens einem mittleren Langträger und die Langträger verbindenden Querträgern, wobei zumindest einige Querträger mit Tragzapfen zur Festlegung der Container und/oder Wechselbehälter ausgestattet sind,
**dadurch gekennzeichnet,**
daß die Langträger (2,4) zur Bildung einer gegenüber einer hochliegenden Ladeebene (L₁) über den Radsätzen (1) abgesenkten Tiefladeebene (L₂) zwischen den Radsätzen (1) nach unten abgekröpft sind und daß im Bereich dieser Tiefladeebene mindestens zwei aus einem Steg (9a) mit zwei Schenkeln (9b) bestehende Querträger (9) angeordnet sind, die um eine waagerechte, an den Schenkelenden angreifende Achse (10) zwischen einer waagerechten, unterhalb der Tiefladeebene (L₂) liegenden Stellung und einer senkrechten Stellung verschwenkbar sind, in der eine Auflagefläche des Steges (9a) dieser Querträger (9) mit der hochliegenden Ladeebene (L₁) des Eisenbahngüterwagens fluchtet.

2. Eisenbahngüterwagen nach Anspruch 1, dadurch gekennzeichnet, daß die Langträger (2,3,4) außer durch endseitig angeordnete Kopfträger (5) und die mindestens zwei verschwenkbaren Querträger (9) durch mindestens zwei Querträger (6) im Bereich jedes Radsatzes (1), zwei Querträger (7) im Abkröpfungsbereich und drei Querträger (8) im Bereich der Tiefladeebene (L₂) verbunden sind, von denen einer in der Wagenmitte angeordnet ist.

3. Eisenbahngüterwagen nach Anspruch 1 oder 2, dadurch gekennzeichnet, daß jeweils zur Wagenmitte hin liegende innere Federböcke (12) jedes Radsatzes (1) an zwei versetzt übereinanderliegenden Querträgern (7) des Fahrzeuguntergestells abgestützt sind, welche die äußeren Langträger (2) im Abkröpfungsbereich miteinander verbinden.

4. Eisenbahngüterwagen nach Anspruch 3, dadurch gekennzeichnet, daß die versetzt übereinanderliegenden Querträger (7) als Hohlträger ausgebildet sind.

5. Eisenbahngüterwagen nach mindestens einem der vorstehenden Ansprüche 1 bis 4, dadurch gekennzeichnet, daß die äußeren Langträger (2) in einem Abstand voneinander angeordnet sind, der größer als die größte Breite der zu verladenden Container oder Wechselbehälter ist.

6. Eisenbahngüterwagen nach mindestens einem der vorstehenden Ansprüche 1 bis 5, dadurch gekennzeichnet, daß die Tragzapfen (11) - auch an den verschwenkbaren Querträgern (9) - versenkbar ausgebildet sind.
